# EUROPÄISCHE PATENTSCHRIFT

(11) **EP 3 113 955 B1**
(45) Veröffentlichungstag und Bekanntmachung des Hinweises auf die Patenterteilung: **22.05.2019**
(21) Anmeldenummer: 15707950.0
(22) Anmeldetag: 05.03.2015
(51) Int. Cl.: B41J 2/175, B41J 2/18

(54) **DRUCKMODUL, VERFAHREN ZUM BEDRUCKEN UND DRUCKEINRICHTUNG**
PRINTING MODULE, METHOD FOR PRINTING, AND PRINTING DEVICE
MODULE D'IMPRESSION, PROCÉDÉ D'IMPRESSION ET DISPOSITIF D'IMPRESSION

(30) Priorität: 07.03.2014 DE 102014204190
(43) Veröffentlichungstag der Anmeldung: 11.01.2017
(73) Patentinhaber: Bundesdruckerei GmbH, 10969 Berlin (DE)
(72) Erfinder: PEINZE, Franziska, 12589 Berlin (DE); DRESSEL, Olaf, 14641 Wustermark (DE); VAN DE WYNCKEL, Werner, B-1851 Humbeek (Grimbergen) (BE)
(74) Vertreter: Ramrath, Lukas
(86) Internationale Anmeldenummer: PCT/EP2015/054569
(87) Internationale Veröffentlichungsnummer: WO 2015/132322

(56) Entgegenhaltungen:
- EP-A2- 0 714 779
- WO-A2-2006/075314
- GB-A- 2 447 919
- US-A1- 2011 199 407
- US-A1- 2012 268 507

## Beschreibung

Die Erfindung betrifft ein Druckmodul zum Bedrucken eines Trägerkörpers, ein Verfahren zum Bedrucken sowie eine Druckeinrichtung. Insbesondere betrifft die Erfindung ein Druckmodul, ein Verfahren zum Bedrucken und eine Druckeinrichtung zum Bedrucken eines Trägerkörpers eines Wert- und/oder Sicherheitsdokuments.

Bei der Herstellung von Wert- und/oder Sicherheitsdokumenten kann es erforderlich sein, Trägerkörper, insbesondere kartenförmige Trägerkörper, zu bedrucken, insbesondere um Informationen und/oder Sicherheitsmerkmale auf oder in dem Trägerkörper bereitzustellen. Bisher bekannt ist das Bedrucken einzelner Folien, insbesondere Kunststofffolien, wobei die bedruckte Folie und weitere Folien dann zu einem Laminat laminiert werden.

Es ist wünschenswert, zur Vereinfachung der Herstellung einen bereits als Laminat bereitgestellten Kartenkörper zu bedrucken. Hierfür müssen jedoch spezielle Druckfluide, insbesondere Tinten, und spezielle Druckköpfe verwendet werden.

Die DE 10 2008 012 425 A1 offenbart eine Druckvorrichtung zum Herstellen von Sicherheits- und/oder Wertdruckstücken. Die Druckvorrichtung umfasst eine Druckeinrichtung, die mit einem Reservoir gekoppelt ist. Hierbei ist jedoch offenbart, dass das Reservoir in einer Druckfluidausstoßrichtung hinter der Druckeinrichtung angeordnet ist, wobei die Druckeinrichtung einen Druckkopf ausbildet. Ist die Druckausstoßrichtung parallel zu einer Gravitationsrichtung, also einer Richtung der Gravitationskraft, so ergibt sich, dass das Reservoir über dem Druckkopf angeordnet ist. Fällt in einer solchen Anordnung beispielsweise eine Stromversorgung aus oder erfolgt eine unvorhergesehene Abschaltung, so ist es möglich, das Druckfluid, insbesondere Tinte, aufgrund der Gravitationskraft aus dem Reservoir und aus Leitungen vom Reservoir zum Druckkopf fließt und dort aus Düsen des Druckkopfs ausläuft. Hierdurch kann ein zu bedruckender Trägerkörper in unerwünschter Weise beschädigt werden. Auch können weitere Teile der Druckeinrichtung, z.B. Teile einer Transporteinrichtung, durch derart auslaufenden Druckfluid verschmutzt und in ihrer Funktionsfähigkeit beeinträchtigt werden.

Die US 2012/0268507 A1 offenbart einen Tintenstrahldrucker umfassend einen Tintenzirkulationspfad, einen ersten Tank, einen zweiten Tank und eine Pumpe, einen ersten und zweiten Detektor zur Detektion einer Flüssigkeitsoberfläche in dem ersten und zweiten Tank, eine Tintenversorgung, ein Ergänzungsversorgungsventil, eine Steuereinheit, eine Speichereinheit und eine Bestimmungseinheit.

Es stellt sich das technische Problem, eine Druckvorrichtung, ein Verfahren zum Bedrucken sowie eine Druckeinrichtung zum Bedrucken eines Trägerkörpers, insbesondere eines Trägerkörpers eines Wert- und/oder Sicherheitsdokuments, zu schaffen, welche eine verbesserte Betriebssicherheit gewährleisten.

Die US 2012/268507 A1 offenbart einen Tintenstrahldrucker mit einem Tintenzirkulationspfad, einem ersten Tank, einem zweiten Tank, einer Pumpe, einem ersten und einem zweiten Flüssigkeitsoberflächendetektor, einer Tintenversorgungseinheit, einer Steuereinrichtung für ein Zulaufventil, einer Speichereinheit und einer Bestimmungseinheit.

Die US 2011/199407 A1 beschreibt eine Bildformungstechnik mit einem Tintenstrahlsystem zur Ausstrahlung einer Flüssigkeit wie z.B. Tinte aus einem Kopf und zum Formen eines Bildes auf einem Medium.

Die GB 2 447 919 A offenbart einen kontinuierlichen Tintenstrahldrucker und Druckköpfe für einen solchen sowie Verfahren zum Betrieb der Tintenstrahldrucker.

Die EP 0 714 779 A2 offenbart eine Tintenstrahldruckeinrichtung zum Bedrucken von Kleidung.

Die WO 2006/075314 A2 offenbart einen Tintenstrahldrucker und Verfahren zum Betrieb von Tintenstrahldruckern.

Die Lösung des technischen Problems ergibt sich durch die Gegenstände mit den Merkmalen der Ansprüche 1, 8 und 11. Weitere vorteilhafte Ausgestaltungen der Erfindung ergeben sich aus den Unteransprüchen.

Es ist eine Grundidee der Erfindung, einen Behälter für Druckfluid vorzusehen und mit einem Druckkopf fluidtechnisch zu koppeln, wobei der Behälter in einer Düsenauslassrichtung vor dem Druckkopf, insbesondere vor einem Druckkopfauslass, angeordnet ist. Entspricht die Düsenauslassrichtung der Gravitationsrichtung, so ist der Behälter unterhalb des Druckkopfes, insbesondere des Druckkopfauslasses, angeordnet. Im Falle eines plötzlichen Energieversorgungsausfalles oder einer unsachgemäßen Bedienung kann Druckfluid insbesondere aus dem Druckkopf und aus Leitungen in den Behälter laufen, wobei die entsprechende Strömung des Druckfluids aus dem Druckkopf und den Leitungen aufgrund eines hydrostatischen Druckes, der durch den Höhenunterschied zwischen Druckkopf und Behälter erzeugt wird, verursacht wird.

Vorgeschlagen wird ein Druckmodul zum Bedrucken eines Trägerkörpers, insbesondere eines Trägerkörpers eines Wert- und/oder Sicherheitsdokuments. Der Trägerkörper kann insbesondere ein kartenförmiger Trägerkörper sein, der insbesondere eine vorbestimmte Dicke aufweist. Der Kartenkörper kann insbesondere aus Kunststoff, weiter insbesondere aus PVC, stehen. Der Trägerkörper kann hierbei das zu bedruckende Substrat bezeichnen.

Als Wert- und/oder Sicherheitsdokument kann jedes Dokument bezeichnet werden, das eine physikalische Entität ist, die gegen ein unautorisiertes Herstellen und/oder Verfälschen durch Sicherheitsmerkmale oder -elemente geschützt sind. Sicherheitsmerkmale sind solche Merkmale, die ein Verfälschen und/oder Duplizieren gegenüber einem einfachen Kopieren zumindest erschweren. Physikalische Entitäten, die ein Sicherheitsmerkmal umfassen oder ausbilden, können als Sicherheitselemente bezeichnet werden. Ein Sicherheitsdokument kann mehrere Sicherheitsmerkmale und/oder Sicherheitselemente umfassen. Im Sinne der hier festgelegten Definition stellt ein Sicherheitsdokument auch immer ein Sicherheitselement dar. Beispiele für Sicherheitsdokumente, welche auch Wertdokumente umfassen, die einen Wert repräsentieren, umfassen beispielsweise Reisepässe, Personalausweise, Führerscheine, Identitätskarten, Zutrittskontrollausweise, Krankenkassenkarten, Banknoten, Postwertzeichen, Bankkarten, Kreditkarten, Smartcards, Tickets und Etiketten.

Das Druckmodul umfasst zumindest einen Druckkopf und zumindest einen ersten Behälter. Der erste Behälter ist hierbei ein Behälter für ein Druckfluid oder eine Druckflüssigkeit, insbesondere für Tinte, wobei das Druckmodul zum Bedrucken des Trägerkörpers mit dem Druckfluid dient.

Der Druckkopf weist einen Druckkopfeinlass und mindestens eine Düse, vorzugsweise mehrere Düsen, auf. Durch die mindestens eine Düse kann das Druckfluid hin zum Trägerkörper ausgestoßen werden und somit aus dem Druckkopf austreten. Der Ausstoß kann hierbei aktorgestützt erfolgen, wobei z.B. eine vorbestimmte Druckfluidmenge aus der mindestens einen Düse durch eine entsprechende Ansteuerung eines Aktors oder mehrerer Aktoren aus der Düse ausgestoßen werden kann. Hierdurch können z.B. Druckfluidtropfen erzeugt werden.

Es können verschiedene Verfahren zum Ausstoß einer Druckfluidmenge aus der mindestens einen Düse genutzt werden, beispielsweise die bekannte Bubble-Jet-Technik oder, vorzugsweise, ein piezogestütztes Verfahren, wobei Druckfluid aufgrund einer durch eine elektrische Größe bzw. deren Veränderung bedingte Verformung von Elementen durch mindestens eine Düse gepresst wird.

Die mindestens eine Düse weist hierbei eine Düsenauslassrichtung auf. Diese kann beispielsweise entlang einer zentralen Längsachse der Düse orientiert sein und von dem Druckkopf weg orientiert sein. Die Düsenauslassrichtung bezeichnet eine Richtung, in der das Druckfluid aus dem Druckkopf hin zum Trägerkörper ausgestoßen wird. Die Düsenauslassrichtung kann auch als Druckrichtung bezeichnet werden.

Weiter weist der Druckkopf einen Druckkopfauslass auf. Somit kann der Druckkopf auch als Durchflussdruckkopf bezeichnet werden. Während eines Druckvorganges kann somit Druckfluid durch den Druckkopfeinlass in den Druckkopf einströmen, wobei ein Teil des Druckfluids durch die mindestens eine Düse zum Drucken des Trägerkörpers in der Düsenauslassrichtung aus dem Druckkopf ausgestoßen wird und der verbleibende Teil des Druckfluids durch den Druckkopfauslass wieder aus dem Druckkopf ausströmt. Die mindestens eine Düse und der Druckkopfauslass können somit verschiedene Öffnungen des Druckkopfes ausbilden, durch die Druckfluid aus dem Druckkopf austreten kann. Insbesondere kann aber ein Strömungswiderstand der mindestens einen Düse größer als ein Strömungswiderstand des mindestens einen Druckkopfauslasses sein.

Der Druckkopfauslass ist mit dem ersten Behälter, insbesondere fluidtechnisch, verbunden. Der erste Behälter kann hierbei auch als Auffangbehälter bezeichnet werden. Beispielsweise kann ein Einlass des weiteren Behälters fluidtechnisch mit dem Druckkopfauslass verbunden sein.

Weiter ist zumindest ein Teil des ersten Behälters, vorzugsweise der gesamte erste Behälter, in der Düsenauslassrichtung vor dem mindestens einen Druckkopfauslass angeordnet, insbesondere mit einem vorbestimmten Abstand. Insbesondere kann zumindest ein Teil des ersten Behälters vor der mindestens einen Düse angeordnet sein.

Weiter insbesondere kann der erste Behälter derart angeordnet und/oder ausgebildet sein, dass unabhängig von einem Füllstand des ersten Behälters, eine Oberfläche des Druckfluids im ersten Behälter in der Düsenauslassrichtung vor dem mindestens einen Druckkopfauslass, insbesondere vor der mindestens einen Düse, angeordnet ist.

Dass zumindest ein Teil des ersten Behälters in der Düsenauslassrichtung vor dem mindestens einen Druckkopfauslass angeordnet ist bedeutet, dass der zumindest eine Teil des ersten Behälters unterhalb des mindestens einen Druckkopfauslasses angeordnet ist, wenn das Druckmodul derart angeordnet und/oder ausgerichtet wird, dass die Düsenauslassrichtung einer Gravitationsrichtung, also einer Richtung der Gravitationskraft, entspricht.

Dass zumindest ein Teil des ersten Behälters in der Düsenauslassrichtung vor dem mindestens einen Druckkopfauslass angeordnet ist, schließt hierbei aber nicht aus, dass zwischen Druckkopfauslass und dem ersten Behälter ein Versatz quer zur Düsenauslassrichtung existiert.

Weiter kann der zumindest eine Teil des ersten Behälters, insbesondere der Einlass des ersten Behälters, oder ein in Düsenauslassrichtung hintere Stirnseite des Behälters mit einem vorbestimmten Abstand entlang der Düsenauslassrichtung von dem mindestens einen Druckkopfauslass beabstandet angeordnet sein.

Der vorbestimmte Abstand kann auch als Höhenunterschied zwischen dem ersten Behälter und dem Druckkopf bezeichnet werden. Insbesondere kann erste Behälter auch derart angeordnet und/oder ausgebildet sein, dass unabhängig von einem Füllstand des ersten Behälters ein Minimalabstand entlang der Düsenauslassrichtung zwischen der Oberfläche des Druckfluids im ersten Behälter und dem mindestens einen Druckkopfauslass oder der mindestens einen Düse gegeben ist.

Der vorbestimmte Abstand entlang der Düsenauslassrichtung ist hierbei größer als 0 mm. Bevorzugt ist der vorbestimmte Abstand größer als 10mm, weiter bevorzugt größer als 20mm. Insbesondere kann der vorbestimmte Abstand auch 50mm betragen.

Im Druckbetrieb kann das Druckfluid durch den Druckkopf und aus dem Druckkopf über mindestens ein fluidtechnisches Verbindungselement, beispielsweise eine Leitung oder einen Schlauch, in den ersten Behälter strömen. Der vorbestimmte Abstand ist hierbei insbesondere derart zu wählen, dass zumindest ein Teil des zwischen dem Druckkopfauslass und dem ersten Behälter, z.B. in einem fluidtechnischen Verbindungselement, vorhandenen Druckfluids aufgrund einer auf diesen Teil des Druckfluids wirkenden Gravitationskraft in den ersten Behälter und nicht in den Druckkopf strömt, insbesondere in dem Fall, dass die Energieversorgung des Druckmoduls ausfällt und somit das Druckfluid nicht mehr wie gewünscht gefördert werden kann.

Dieses in den ersten Behälter strömende Druckfluid kann im Druckkopf einen Unterdruck derart erzeugen, dass das im Druckkopf befindliche Druckfluid aus dem Druckkopf, insbesondere hin zum ersten Behälter, befördert wird. Auch in Strömungsrichtung vor dem Druckmodul befindliches Druckfluid kann auf diese Weise durch den Druckkopf in den ersten Behälter gesaugt werden. Hierdurch verringert sich in vorteilhafter Weise das Risiko, dass Druckfluid durch die mindestens eine Düse austritt und somit ein Druckbild in unerwünschter Weise beeinflusst.

Das Druckmodul kann weiter zumindest eine erste Einrichtung zur Erzeugung eines Fluidstroms, insbesondere eine Fördereinrichtung, beispielsweise eine Pumpeinrichtung, umfassen. Mittels der mindestens ersten Einrichtung zur Erzeugung eines Fluidstroms kann ein Fluidstrom durch den Druckkopf mit gewünschten Eigenschaften, beispielsweise einer gewünschten Strömungsrate, eingestellt werden. Auch kann der Fluidstrom mit einer vorbestimmten Durchflussrate oder Volumenrate eingestellt werden, beispielsweise in einem Bereich von 50 ml/min bis 150 ml/min, vorzugsweise 80 -100 ml/min.

Wie nachfolgend noch näher erläutert, kann die Verbindung zwischen dem Druckkopfauslass und dem ersten Behälter Teil eines geschlossenen Fluidkreislaufes sein, wobei der Fluidkreislauf den Druckkopf und den mindestens ersten Behälter verbindet.

Weiter umfasst das Druckmodul mindestens eine erste Druckerzeugungseinrichtung. Mittels der Druckerzeugungseinrichtung kann ein vorbestimmter Druck, beispielsweise ein Überdruck oder ein Unterdruck insbesondere relativ zu einem atmosphärischen Druck, erzeugt werden.

Weiter ist mittels der ersten Druckerzeugungseinrichtung ein Druck zumindest im ersten Behälter einstellbar. Vorzugsweise kann mittels der ersten Druckerzeugungseinrichtung ein Vakuum im ersten Behälter erzeugt werden. Jedoch ist auch vorstellbar, dass mittels der ersten Druckerzeugungseinrichtung ein vorbestimmtes Druckniveau, beispielsweise ein vorbestimmter Überdruck oder ein vorbestimmter Unterdruck insbesondere relativ zu einem atmosphärischen Druck, einstellbar ist.

Wird im ersten Behälter mittels der ersten Druckerzeugungseinrichtung beispielsweise ein niedrigerer Druck als im Druckkopf eingestellt, so wird Druckfluid aus dem Druckkopf auch aufgrund dieses im ersten Behälter bereitgestellten Druckes angesaugt. Fällt eine Energieversorgung des Druckmoduls und somit auch der ersten Druckerzeugungseinrichtung aus, so kann der im ersten Behälter zum Zeitpunkt des Ausfalls eingestellte Druck über eine vorbestimmte Zeitdauer abgebaut werden. Somit kann während dieser vorbestimmten Zeitdauer jedoch weiterhin eine Saugkraft auf das im Druckkopf befindliche Druckfluid ausgeübt werden. Dies unterstützt in vorteilhafter Weise den gewünschten Abtransport des Druckfluids aus dem Druckkopf, insbesondere im Fall einer ausfallenden Energieversorgung.

Erfindungsgemäß ist mittels der ersten Druckerzeugungseinrichtung zusätzlich ein Druck in einem weiteren Behälter einstellbar. Hierbei kann die erste Druckerzeugungseinrichtung sowohl mit dem ersten und dem weiteren Behälter koppelbar sein. Selbstverständlich kann das Druckmodul in diesem Fall geeignete Steuerelemente, beispielsweise Ventile, umfassen, mittels derer, vorzugsweise unabhängig voneinander, der Druck im ersten als auch im weiteren Behälter durch die Druckerzeugungseinrichtung eingestellt werden kann.

Alternativ oder kumulativ umfasst das Druckmodul eine weitere Druckerzeugungseinrichtung. Auch die weitere Druckerzeugungseinrichtung kann hierbei einen Überdruck oder einen Unterdruck insbesondere relativ zu einem atmosphärischen Druck erzeugen. Weiter ist mittels der weiteren Druckerzeugungseinrichtung ein Druck im weiteren Behälter einstellbar.

Der weitere Behälter kann hierbei als Vorratsbehälter bezeichnet werden und wird nachfolgend noch näher erläutert.

Insbesondere kann der Druck im ersten Behälter unabhängig von dem Druck im weiteren Behälter einstellbar sein. Hierdurch kann zwischen den Drücken im ersten und im weiteren Behälter eine bestimmte Druckdifferenz eingestellt werden. Diese kann zeitlich konstant oder zeitlich variabel eingestellt werden. Vorzugsweise ist im weiteren Behälter ein höherer Druck als im ersten Behälter einstellbar. Die hierdurch bereitgestellte Druckdifferenz zwischen dem weiteren und dem ersten Behälter kann in vorteilhafter Weise den vorhergehend erläuterten Fluidstrom durch den Druckkopf erzeugen und/oder unterstützen. Durch die Einstellung des absoluten Drucks im ersten und/oder weiteren Behälter und/oder durch die Einstellung der Druckdifferenz kann mindestens eine Eigenschaft des Fluidstrom des Druckfluids, z.B. eine Durchflussrate, auf eine gewünschte Eigenschaft, insbesondere aktiv, eingestellt werden. Somit ist zur Einstellung der mindestens einen Eigenschaft des Fluidstroms keine Flüssigkeitspumpe notwendig. Dieses führt zu einem besonders wartungsarmen und verschleißarmen System.

Insbesondere kann die Differenz zwischen dem Druck im weiteren Behälter und dem Druck im ersten Behälter derart eingestellt werden, dass eine vorbestimmte Druckdifferenz zwischen einem Druck am Druckkopfeinlass und einem Druck am Druckkopfauslass bereitgestellt wird. Dies wird nachfolgend näher erläutert.

Die erste und/oder die weitere Druckerzeugungseinrichtung kann/können hierbei die vorhergehend erläuterte Einrichtung zur Erzeugung eines Fluidstroms oder eine bzw. mehrere weitere Einrichtung(en) zur Erzeugung eines Fluidstroms bereitstellen.

Weiter umfasst das Druckmodul mindestens eine Einlassvorrichtung zur Einführung von zusätzlichem Druckfluid. Hierbei bezeichnet zusätzliches Druckfluid eine Menge an Druckfluid, die zusätzlich zu dem in dem Fluidsystem vorhandenen Druckfluid in das Fluidsystem eingeführt werden kann, wobei das Fluidsystem den ersten Behälter, den Druckkopf und gegebenenfalls den weiteren Behälter sowie die entsprechenden fluidtechnischen Verbindungselemente umfassen kann.

Die Einlassvorrichtung ist mit dem Einlass des ersten Behälters verbindbar. Selbstverständlich kann die Einlassvorrichtung aber auch mit anderen Teilen oder Elementen des Fluidsystems verbindbar sein.

Weiter kann das Druckmodul ein Fluidschaltelement umfassen, wobei mittels des Fluidschaltelements entweder die Einlassvorrichtung mit dem Einlass des ersten Behälters oder der Druckkopfauslass mit dem Einlass des ersten Behälters verbindbar ist. Auch kann das Druckmodul ein Fluidschaltelement umfassen, wobei mittels des Fluidschaltelements entweder der Druckkopfauslass oder die Einlassvorrichtung mit dem Einlass des ersten Behälters oder sowohl die Einlassvorrichtung als auch der Druckkopfauslass mit dem Einlass des ersten Behälters verbindbar ist. Ein solches Fluidschaltelement kann beispielsweise als Ventil, insbesondere als Wechselventil, ausgebildet sein.

Bei einer Verbindung mit dem ersten Behälter ergibt sich in weiter vorteilhafter Weise, dass aufgrund eines im ersten Behälter einstellbaren Unterdrucks das Druckfluid durch die Einlassvorrichtung ohne zusätzlichen Einführdruck eingeführt werden kann.

In einer weiteren Ausführungsform weist das Druckmodul zusätzlich den weiteren Behälter auf. Der Druckkopf ist über den Druckkopfeinlass mit dem weiteren Behälter, insbesondere fluidtechnisch, verbunden.

Hierbei kann zumindest ein Teil des weiteren Behälters, vorzugsweise der gesamte weitere Behälter, in der Düsenauslassrichtung vor dem mindestens einen Druckkopfauslass und/oder vor dem mindestens einen Druckkopfeinlass, insbesondere mit einem vorbestimmten Abstand, angeordnet sein. Insbesondere kann zumindest ein Teil des weiteren Behälters vor der mindestens einen Düse angeordnet sein. Auch kann der weitere Behälter derart angeordnet und/oder ausgebildet sein, dass unabhängig von einem Füllstand des weiteren Behälters, eine Oberfläche des Druckfluids im weiteren Behälter in der Düsenauslassrichtung vor dem mindestens einen Druckkopfauslass und/oder dem mindestens einen Druckkopfeinlass, insbesondere vor der mindestens einen Düse, angeordnet ist. Insbesondere können der erste und der weitere Behälter mit gleichem Abstand in der Düsenauslassrichtung vor dem mindestens einen Druckkopfeinlass und/oder vor dem mindestens einen Druckkopfauslass angeordnet sein.

Der weitere Behälter kann hierbei als Vorratsbehälter bezeichnet werden. Hierbei kann Druckfluid aus dem weiteren Behälter, z.B. mittels der vorhergehend erläuterten mindestens einen Einrichtung zur Erzeugung eines Fluidstroms, hin zum Druckkopf gefördert werden, durch den Druckkopf strömen und dann aus dem Druckkopf in den ersten Behälter strömen. Bevorzugt sind der erste Behälter und der weitere Behälter fluidtechnisch verbindbar. Hierzu kann beispielsweise ein Einlass des weiteren Behälters fluidtechnisch mit einem Auslass des ersten Behälters verbindbar sein. Der erste und der weitere Behälter können hierbei fluidtechnisch verbunden oder über eine Trenneinrichtung, beispielsweise ein Ventil, verbindbar sein, wobei die Trenneinrichtung die fluidtechnische Verbindung zwischen dem ersten und dem weiteren Behälter herstellen oder trennen kann.

Weiter kann das Druckmodul eine weitere Einrichtung zur Erzeugung eines Fluidstroms, insbesondere eine weitere Fördereinrichtung, beispielsweise eine Pumpeinrichtung, aufweisen, wobei mittels der weiteren Einrichtung zur Erzeugung eines Fluidstroms Druckfluid aus dem ersten Behälter in den weiteren Behälter förderbar ist.

Hierdurch ergibt sich in vorteilhafter Weise eine einfache Realisierung des Druckmoduls, da das Druckfluid aus dem weiteren Behälter hin zum Druckkopf und aus dem Druckkopf hin zum ersten Behälter gefördert werden kann, wodurch in einfacher Weise ein gewünschter Fluidstrom einstellbar ist.

In einer weiteren Ausführungsform umfasst das Druckmodul mindestens eine Einlassvorrichtung zur Einführung von zusätzlichem Druckfluid. Hierbei bezeichnet zusätzliches Druckfluid eine Menge an Druckfluid, die zusätzlich zu dem in dem Fluidsystem vorhandenen Druckfluid in das Fluidsystem eingeführt werden kann, wobei das Fluidsystem den ersten Behälter, den Druckkopf und gegebenenfalls den weiteren Behälter sowie die entsprechenden fluidtechnischen Verbindungselemente umfassen kann.

Die Einlassvorrichtung ist mit dem Einlass des weiteren Behälters verbindbar. Selbstverständlich kann die Einlassvorrichtung aber auch mit anderen Teilen oder Elementen des Fluidsystems verbindbar sein.

Weiter kann das Druckmodul ein Fluidschaltelement umfassen, wobei mittels des Fluidschaltelements entweder die Einlassvorrichtung mit dem Einlass des ersten Behälters oder der Druckkopfauslass mit dem Einlass des ersten Behälters verbindbar ist. Auch kann das Druckmodul ein Fluidschaltelement umfassen, wobei mittels des Fluidschaltelements entweder der Druckkopfauslass oder die Einlassvorrichtung mit dem Einlass des ersten Behälters oder sowohl die Einlassvorrichtung als auch der Druckkopfauslass mit dem Einlass des ersten Behälters verbindbar ist. Ein solches Fluidschaltelement kann beispielsweise als Ventil, insbesondere als Wechselventil, ausgebildet sein.Hierdurch ergibt sich in vorteilhafter Weise, dass das Druckfluid in das Fluidsystem nachgefüllt werden kann. Bei einer Verbindung mit dem ersten Behälter ergibt sich in weiter vorteilhafter Weise, dass aufgrund eines im ersten Behälter einstellbaren Unterdrucks das Druckfluid durch die Einlassvorrichtung ohne zusätzlichen Einführdruck eingeführt werden kann.

In einer weiteren Ausführungsform umfasst das Druckmodul mindestens einen Drucksensor zur Erfassung eines Fluiddrucks im Fluidsystem. Vorzugsweise kann der mindestens eine Drucksensor einen Fluiddruck am Druckkopfeinlass oder am Druckkopfauslass erfassen. Besonders vorzugsweise kann das Druckmodul zwei Drucksensoren umfassen, wobei ein erster Drucksensor den Fluiddruck am Druckkopfeinlass und ein weiterer Drucksensor den Fluiddruck am Druckkopfauslass erfasst.

In Abhängigkeit des durch den mindestens einen Drucksensor erfassten Fluiddrucks kann in vorteilhafter Weise ein gewünschter Fluiddruck, insbesondere eine gewünschte Druckdifferenz zwischen Druckkopfeinlass und Druckkopfauslass, eingestellt werden. Der gewünschte Fluiddruck bzw. die gewünschte Fluiddruckdifferenz kann beispielsweise derart gewählt werden, dass ein Fluidstrom mit gewünschten Eigenschaften, beispielsweise einer gewünschten Strömungsrate, durch den Druckkopf erzeugt wird.

Beispielsweise kann das Druckmodul eine Steuereinrichtung umfassen, wobei die Steuereinrichtung in Abhängigkeit des von dem mindestens einen Drucksensor erfassten Fluiddrucks die mindestens eine Einrichtung zur Erzeugung eines Fluidstroms im Fluidsystem derart steuert, dass ein Fluidstrom mit gewünschten Strömungsparametern erzeugt wird. Beispielsweise kann die Steuereinrichtung die vorhergehend erläuterte erste Druckerzeugungseinrichtung und/oder die weitere Druckerzeugungsvorrichtung und/oder die vorhergehend erläuterten Einrichtungen zur Erzeugung eines Fluidstroms ansteuern.

Selbstverständlich kann das Druckmodul auch eine weitere Steuereinrichtung umfassen, die den vorhergehend erläuterten Ausstoß von Druckfluid durch die mindestens eine Düse steuert.

In einer weiteren Ausführungsform weist das Druckmodul einen ersten Abschnitt und einen weiteren Abschnitt auf. Die Abschnitte können hierbei insbesondere Gehäuseabschnitte bezeichnen, die insbesondere einen Gehäuseinnenraum aufweisen. Der weitere Abschnitt ist mit einem vorbestimmten Winkel schräg zum ersten Abschnitt angeordnet. Der Winkel ist insbesondere größer als 0° und kleiner als 180°. Dies kann bedeuten, dass eine zentrale Längsachse, insbesondere eine zentrale Symmetrieachse, des ersten Abschnitts mit einer zentralen Längsachse, insbesondere einer zentralen Symmetrieachse, des weiteren Abschnitts den vorbestimmten Winkel einschließt. Vorzugsweise kann der erste Abschnitt senkrecht zum weiteren Abschnitt angeordnet sein. Hierbei kann sich der erste Abschnitt entlang der zentralen Längsachse des ersten Abschnitts erstrecken und der weitere Abschnitt entlang der zentralen Längsachse des weiteren Abschnitts erstrecken. Die zentrale Längsachse des weiteren Abschnitts kann parallel zur Düsenauslassrichtung orientiert sein. Somit kann sich der weitere Abschnitt in Düsenauslassrichtung weg vom ersten Abschnitt erstrecken.

Weiter ist der mindestens eine Druckkopf im oder am ersten Abschnitt und der mindestens erste Behälter im oder am weiteren Abschnitt angeordnet. Auch der weitere Behälter kann im oder am weiteren Abschnitt angeordnet sein.

Somit kann das Druckmodul, insbesondere ein Gehäuse des Druckmoduls, L-förmig oder im Wesentlichen L-förmig ausgebildet sein. In oder an einem ersten Schenkel des L-förmigen Druckmoduls kann der mindestens eine Druckkopf und im oder am weiteren Schenkel des L-förmigen Druckmoduls kann zumindest der erste Behälter angeordnet sein.

Hierdurch ergibt sich in vorteilhafter Weise eine besonders einfache Bauform des vorgeschlagenen Druckmoduls, in der die vorgeschlagene Anordnung von dem ersten Behälter und dem Druckkopf bereitgestellt werden kann.

In einer weiteren Ausführungsform weist das Druckmodul mindestens eine Aufnahmeeinrichtung für mindestens ein Abstützelement auf. Eine Aufnahmeeinrichtung kann beispielsweise eine Befestigungseinrichtung sein, wobei die Befestigungseinrichtung eine Einrichtung zur Herstellung einer mechanischen Verbindung eines Druckmoduls mit dem Abstützelement bezeichnet. Die mechanische Verbindung ist insbesondere eine lösbare mechanische Verbindung. Weiter kann die mechanische Verbindung eine form- und/oder kraftschlüssige Verbindung sein. Vorstellbar sind z.B. Rastverbindungen, Klemmverbindungen, Schraubverbindungen und weitere, insbesondere lösbare, mechanische Verbindungen. Alternativ oder kumulativ kann eine Aufnahmeeinrichtung eine Ausrichteinrichtung sein, wobei eine Ausrichteinrichtung ein Element zur Herstellung einer vorbestimmten Position und/oder Orientierung bezeichnen kann. Beispielsweise kann eine Ausrichteinrichtung als Führungsloch oder Anlagefläche oder Kerbe ausgebildet sein.

Alternativ oder kumulativ weist das Druckmodul das mindestens eine Abstützelement auf. In diesem Fall kann das mindestens eine Abstützelement an dem Druckmodul, insbesondere einem Gehäuse des Druckmoduls, befestigt sein. Insbesondere kann das Abstützelement beweglich, insbesondere schwenkbar, an dem Druckmodul befestigt sein.

Das mindestens eine Abstützmodul ist hierbei derart an dem Druckmodul anordenbar, dass das Druckmodul, insbesondere stabil, auf einer, insbesondere ebenen, Absetzfläche absetzbar ist. Insbesondere kann das Druckmodul derart auf der Absatzfläche absetzbar sein, dass die Düsenauslassrichtung zumindest einen Anteil aufweist, der senkrecht zur Absetzfläche orientiert ist. Bevorzugt ist die Düsenauslassrichtung im abgesetzten Zustand vollständig senkrecht zur Absetzfläche orientiert. In diesem Fall kann das mindestens eine Abstützelement derart an dem Druckmodul anordenbar sein, dass zumindest ein Teil des ersten Behälters, vorzugsweise der gesamte erste Behälter, im abgesetzten Zustand in Düsenauslassrichtung vor dem mindestens einen Druckkopfauslass angeordnet ist.

Selbstverständlich kann das Druckmodul mehrere Aufnahmeeinrichtungen für mehrere Abstützelemente aufweisen oder mehrere Abstützelemente aufweisen. Hierdurch kann in vorteilhafter Weise das Druckmodul aus einer Druckeinrichtung entnommen und mittels des mindestens einen Abstützelements sicher gelagert werden, wobei sich durch die beschriebene Ausführungsform weiter in vorteilhafter Weise ergibt, dass Druckfluid auch im abgesetzten Zustand aus dem Druckkopf in den ersten Behälter strömen kann und nicht in unerwünschter Weise durch die mindestens eine Düse austritt.

In einer weiteren Ausführungsform weist das Druckmodul mindestens Aufnahmeelement zur Aufnahme des Druckmoduls an einer Trägereinrichtung auf, wobei das Druckmodul mittels des mindestens einen Aufnahmeelements in einer vorbestimmten Position und/oder mit einer vorbestimmten Orientierung an der Trägereinrichtung befestigbar und/oder ausrichtbar ist. Die Trägereinrichtung kann ebenfalls (korrespondierende) Aufnahmeelemente zur Befestigung und/oder Ausrichtung des Druckmoduls aufweisen oder ausbilden. Dies wird nachfolgend näher erläutert.

Die vorbestimmte Position und/oder Orientierung kann hierbei relativ zu einem Referenzkoordinatensystem der Trägereinrichtung, insbesondere der die Trägereinrichtung beinhaltenden Druckeinrichtung, bestimmt werden.

Ein Aufnahmeelement kann beispielsweise ein Befestigungselement sein, wobei ein Befestigungselement ein Element zur Herstellung einer mechanischen Verbindung eines Druckmoduls mit der Trägereinrichtung bezeichnet. Die mechanische Verbindung ist insbesondere eine lösbare mechanische Verbindung. Weiter kann die mechanische Verbindung eine form- und/oder kraftschlüssige Verbindung sein. Vorstellbar sind z.B. Rastverbindungen, Klemmverbindungen, Schraubverbindungen und weitere, insbesondere lösbare, mechanische Verbindungen. Alternativ oder kumulativ kann ein Aufnahmeelement ein Ausrichtelement sein, wobei ein Ausrichtelement ein Element zur Herstellung einer vorbestimmten Position und/oder Orientierung bezeichnen kann. Beispielsweise kann ein Ausrichtelement als Führungsbolzen oder Anlagefläche oder Kerbe ausgebildet sein.

Die Trägereinrichtung kann insbesondere eine Trägereinrichtung einer Druckeinrichtung sein. Hierdurch kann das Druckmodul in vorteilhafter Weise mit einer vorbestimmten Position und/oder Orientierung in der Druckeinrichtung angeordnet werden. Hierdurch kann ein Kalibrierungsbedarf, insbesondere bei einem Auswechseln des Druckmoduls, reduziert oder vollständig vermieden werden.

Beispielsweise kann das Druckmodul eine Gewindebohrung und die Trägereinrichtung eine korrespondierende Durchgangsbohrung aufweisen, wodurch das Druckmodul an die Trägereinrichtung geschraubt werden kann. Auch können sowohl das Druckmodul, insbesondere das Gehäuse des Druckmoduls, und die Trägereinrichtung Anschlagflächen aufweisen, die beim Befestigen aneinander anliegen und somit eine gewünschte Ausrichtung des Druckmoduls relativ zur Trägereinrichtung gewährleisten.

Weiter kann/können der erste und/oder der weitere Behälter des Druckmoduls jeweils einen weiteren Anschluss für Frischluftzufuhr in die Behälter fassen. Der erste und/oder weitere Behälter kann/können hierbei fest im Druckmodul installiert oder auswechselbar sein.

Weiter kann eine Position des ersten Behälters und/oder des weiteren Behälters in einer Richtung parallel zur Düsenauslassrichtung verstellbar sein. Beispielsweise können die Behälter bewegbar gelagert sein. Beispielsweise kann/können der erste Behälter und/oder der weitere Behälter nur an vorbestimmte, diskrete Positionen oder aber kontinuierlich parallel zur Düsenauslassrichtung bewegbar sein, wobei der Behälter nach der Bewegung am Druckmodul festlegbar ist. Auch kann die Position des ersten und/oder des weiteren Behälters aktorgestützt verstellbar sein. Hierdurch kann, wie vorhergehend erläutert, ein Abstand zwischen dem mindestens einen Druckkopfauslass und dem Behälter eingestellt werden, wodurch wiederum Eigenschaften des Abtransports von Druckfluid aus dem Druckkopf aufgrund der Änderung des hydrostatischen Druckes beeinflusst werden können.

Weiter kann das Druckmodul ein oder mehrere Steuereinrichtung umfassen, insbesondere zur Steuerung des Fluidstroms und/oder zur Steuerung des Druckvorgangs, insbesondere des Druckfluidausstoß aus der mindestens einen Düse.

Weiter kann ein Druckmodul eine Anzeigeeinrichtung und/oder eine Bedieneinrichtung umfassen, beispielsweise zur Anzeige eines Füllstandes des ersten und/oder des weiteren Behälters. Selbstverständlich können mittels der Anzeigeeinrichtung auch weitere Informationen, beispielsweise Statusmeldungen und/oder Fehlermeldungen angezeigt werden.

Weiter kann das Druckmodul mindestens eine Kommunikationsschnittstelle, beispielsweise eine drahtgebundene oder drahtlose Kommunikationsschnittstelle aufweisen. Über die Kommunikationsschnittstelle kann das Druckmodul, insbesondere eine Steuereinrichtung des Druckmoduls, mit einer übergeordneten Steuereinrichtung kommunizieren. Beispielsweise können Druckdaten an das Druckmodul übertragen werden. Weiter kann ein Druckmodul auch mindestens eine Speichereinrichtung für Druckdaten aufweisen.

Mittels eines Druckmoduls kann beispielsweise eine Grundfarbe aus einem RGB-Farbraum aufbringbar sein. Auch kann mittels eines Druckmoduls eine Grundfarbe aus einem CMYK-Farbraum aufbringbar sein. Auch kann mittels eines Druckmoduls eine Schmuckfarbe oder eine funktionelle Farbe aufbringbar sein. Weiter kann mittels eines Druckmoduls ein Lack aufbringbar sein. Weiter kann auch ein Material zur Erzeugung eines Volumenhologramms mittels eines Druckmoduls aufbringbar sein.

Weiter vorgeschlagen wird ein Verfahren zum Bedrucken eines Trägerkörpers, insbesondere eines Trägerkörpers eines Wert- und/oder Sicherheitsdokuments. Hierbei strömt ein Druckfluid, insbesondere aus einem weiteren Behälter, durch einen Druckkopfeinlass in mindestens einen Druckkopf, wobei ein Teil des Druckfluids hin zum Trägerkörper durch mindestens eine Düse in einer Düsenauslassrichtung aus dem Druckkopf ausgestoßen wird, wobei das Druckfluid, insbesondere der verbleibende Teil des Druckfluids, durch einen Druckkopfauslass in einen ersten Behälter strömt. Weiter ist zumindest ein Teil des ersten Behälters, vorzugsweise der gesamte erste Behälter, in der Düsenauslassrichtung vor dem mindestens einen Druckkopfauslass angeordnet.

Das Verfahren ist hierbei mittels einer Vorrichtung, insbesondere eines Druckmoduls, gemäß einer der vorhergehend erläuterten Ausführungsformen durchführbar. Somit kann die Vorrichtung, insbesondere das Druckmodul, gemäß einer der vorhergehend erläuterten Ausführungsformen derart ausgebildet sein, dass ein Verfahren gemäß der beschriebenen Ausführungsformen durch die Vorrichtung, insbesondere das Druckmodul, ausführbar ist.

Die Düsenauslassrichtung kann hierbei insbesondere senkrecht zu einer Strömungsrichtung des Druckfluids im Druckkopf orientiert sein. Durch das vorgeschlagene Verfahren ergibt sich in vorteilhafter Weise, dass Druckfluid aus dem Druckkopf auch bei einem plötzlichen Druckabfall, beispielsweise aufgrund eines Ausfalls einer Energieversorgung, hin zum ersten Behälter strömt. Hierdurch wird die Gefahr des ungewollten Austritts von Druckfluid durch die mindestens eine Düse verringert, wodurch das Druckfluid wiederum nicht versehentlich aus dem Druckkopf austreten und z.B. auf Transportbänder und/oder andere Bauelemente der Druckeinrichtung laufen kann.

Weiter kann das Druckmodul an einer Trägereinrichtung mit einer vorbestimmen Position und/oder Orientierung befestigt und/oder ausgerichtet werden. Insbesondere kann das Druckmodul derart befestigt und/oder ausgerichtet werden, dass die Düsenauslassrichtung gleich der Gravitationsrichtung ist.

In einer weiteren Ausführungsform wird eine vorbestimmte Druckdifferenz zwischen einem Druck an dem Druckkopfeinlass und einem Druck an dem Druckkopfauslass eingestellt. Hierdurch kann in vorteilhafter Weise ein gewünschter Meniskusdruck, also ein Druck an der mindestens einen Düse, eingestellt werden. Zur Einstellung der Druckdifferenz kann beispielsweise ein vorbestimmter Druck im ersten Behälter und/oder ein vorbestimmter Druck im weiteren Behälter eingestellt werden. Diese(r) kann/können beispielsweise derart eingestellt werden, dass sich die gewünschte Druckdifferenz am Druckkopf ergibt.

In einer weiteren Ausführungsform wird ein Druck an dem Druckkopfeinlass in Abhängigkeit eines gewünschten Meniskusdrucks und/oder in Abhängigkeit eines Abstands zwischen dem mindestens einen Druckkopfauslass und dem ersten Behälter in Düsenauslassrichtung eingestellt.

Hierbei kann der Druck an dem Druckkopfeinlass insbesondere in Abhängigkeit eines Abstands, insbesondere eines minimalen, mittleren oder maximalen Abstands, zwischen dem erstem Behälter, insbesondere einer Oberfläche des Druckfluids im ersten Behälter, und dem Druckkopfauslass oder der mindestens einen Düse, eingestellt werden. Ein Füllstand, also eine Lage der Oberfläche des Druckfluids, des ersten und/oder des weiteren Behälters kann hierbei, insbesondere sensorisch, erfasst werden. Hierzu kann ein Druckmodul mindestens eine Einrichtung zur Erfassung eines Füllstands aufweisen.

Weiter alternativ oder kumulativ wird der Druck an dem Druckkopfeinlass in Abhängigkeit einer gewünschten Druckdifferenz zwischen dem Druck am Druckkopfeinlass und dem Druck am Druckkopfauslass eingestellt. Hierdurch kann beispielsweise eine gewünschte Eigenschaft eines Fluidstroms durch den Druckkopf eingestellt werden.

In bevorzugter Weise werden der Druck am Druckkopfeinlass und am Druckkopfauslass erfasst, wobei der Druck im ersten und/oder weiteren Behälter derart eingestellt wird, dass ein gewünschter Druck am Druckkopfeinlass und/oder Druckkopfauslass und/oder eine gewünschte Druckdifferenz vorliegt. Dieses hat den Vorteil, dass Drücke messtechnisch einfach zu erfassen sind und der Füllstand der Behälter keinen unmittelbaren Einfluss hat.

Der Druck an dem Druckkopfeinlass kann insbesondere durch einen Druck im weiteren Behälter eingestellt werden. Beispielsweise kann der Druck im weiteren Behälter derart eingestellt werden, dass ein gewünschter Druck an dem Druckkopfeinlass bereitgestellt wird.

Der Druck an dem Druckkopfeinlass sollte insbesondere derart bereitgestellt werden, dass in einem normalen Druckbetrieb der gewünschte Meniskusdruck bereitgestellt werden kann, wobei gleichzeitig der sich aufgrund des Abstandes zwischen dem mindestens einen Druckkopfauslass und dem ersten Behälter ergebende negative Druck, der auf das im Druckkopf vorhandene Druckfluid wirkt, kompensiert wird.

Die vorhergehend erläuterte Druckdifferenz zwischen dem Druck an dem Druckkopfeinlass und dem Druck an dem Druckkopfauslass kann insbesondere derart eingestellt werden, dass sich eine gewünschte Durchflussrate, beispielsweise 80 - 100 ml/min, durch den Druckkopf ergibt. Selbstverständlich können auch andere Durchflussraten eingestellt werden, insbesondere Durchflussraten abhängig von gewünschten Betriebsparametern des Druckkopfes.

Weiter kann zusätzliches Druckfluid durch eine Einlassvorrichtung in das Fluidsystem, insbesondere in den ersten Behälter und/oder in den weiteren Behälter eingebracht werden. Weiter kann Druckfluid aus dem ersten Behälter in den weiteren Behälter gefördert werden, beispielsweise während Druckpausen.

Weiter vorgeschlagen wird eine Druckeinrichtung zum Bedrucken eines Trägerkörpers, insbesondere eines Trägerkörpers eines Wert- und/oder Sicherheitsdokuments. Die Druckeinrichtung umfasst mindestens eine Trägereinrichtung und mindestens ein Druckmodul gemäß einer der vorhergehend beschriebenen Ausführungsformen. Weiter ist das Druckmodul mit einer vorbestimmten Position und/oder Orientierung an der Trägereinrichtung befestigt.

Die Trägereinrichtung kann insbesondere ortsfest relativ zu einem Fundament oder einer Abstellfläche der Druckeinrichtung angeordnet sein. Die Trägereinrichtung kann insbesondere eine Gesamtheit von Elementen bezeichnen, die, wie nachfolgend noch näher erläutert, zur Aufnahme, insbesondere zur Befestigung und Ausrichtung, von Druckmodulen dienen. Weiter weist die Trägereinrichtung Aufnahmeelemente zur Befestigung und/oder Ausrichtung mindestens eines Druckmoduls, vorzugsweise mehrerer Druckmodule, auf oder bildet derartige Aufnahmeelemente aus. Die Aufnahmeelemente wurden vorgehend bereits erläutert.

Weiter kann die Druckeinrichtung mindestens eine Positioniereinrichtung zur Positionierung des Trägerkörpers aufweisen, wobei die Aufnahmeelemente derart angeordnet und/oder ausgebildet sind, dass die Positioniereinrichtung relativ zu mindestens einem an der Trägereinrichtung befestigten Druckmodul beweglich ist. Die Positioniereinrichtung kann hierbei insbesondere eine bewegliche Positioniereinrichtung sein. Die Positioniereinrichtung kann insbesondere eine Bewegung in mindestens eine Raumrichtung ermöglichen. Die Positioniereinrichtung kann weiter insbesondere ein X-Y-Verschiebetisch sein, der eine Bewegung des Trägerkörpers in zwei zueinander senkrechte Raumrichtungen ermöglicht. Diese Richtungen können wiederum senkrecht zu der vorhergehend erläuterten Düsenauslassrichtung orientiert sein.

Selbstverständlich kann die vorgeschlagene Druckeinrichtung mehrere Druckmodule, die insbesondere mit einer vorbestimmten Reihenfolge entlang einer der Bewegungsrichtungen der Positionierungseinrichtung angeordnet sind, umfassen, beispielsweise ein Druckmodul pro Grundfarbe des RGB-Farbraums, ein Druckmodul pro Grundfarbe des CMYK-Farbraums sowie ein Druckmodul pro einer gewünschten Schmuckfarbe.

Auch kann die Druckeinrichtung weitere Funktionsmodule umfassen, die ebenfalls an der Trägereinrichtung befestigt und/oder ausgerichtet sein können.

Die Trägereinrichtung kann sich in eine Raumrichtung erstrecken. In dieser Raumrichtung kann die Trägereinrichtung z.B. eine vorbestimmte Länge aufweisen. Beispielsweise kann die Trägereinrichtung als ein(e) sich in einer Raumrichtung erstreckende Trägerschiene, C-Profil, T-Profil oder L-Profil ausgebildet sein. Entlang dieser Raumrichtung können die vorhergehend erläuterten Aufnahmepositionen, insbesondere eine vorbestimmte Anzahl von Aufnahmepositionen, durch die Aufnahmeelemente bereitgestellt werden. Somit sind die Druck- oder Funktionsmodule entlang dieser Raumrichtung, insbesondere mit einer vorbestimmten Reihenfolge und/oder mit vorbestimmten Abständen zum in der Raumrichtung jeweils nächstfolgenden Druck- oder Funktionsmodul, an der Trägereinrichtung befestigbar. Die Abstände können hierbei gleich oder voneinander verschieden sein. Die Raumrichtung kann z.B. eine erste Raumrichtung sein, wobei die erste Raumrichtung z.B. parallel zu einer Bewegungsrichtung der vorhergehend erläuterten Positioniereinrichtung sein kann. Die Länge kann hierbei größer als eine Breite der Trägereinrichtung sein, z.B. eine Breite in einer zweiten Raumrichtung, wobei die zweite Raumrichtung z.B. parallel zu einer weiteren Bewegungsrichtung der vorhergehend erläuterten Positioniereinrichtung sein kann.

Ein Funktionsmodul kann beispielsweise als Heizmodul ausgebildet sein. Ein Heizmodul kann hierbei eine Einrichtung zur Erzeugung thermischer Energie umfassen. Mittels eines Heizmoduls kann thermische Energie zum (herzustellenden) Wert- und/oder Sicherheitsdokument übertragen werden, beispielsweise um ein frisch aufgebrachtes Druckfluid zu trocknen. Weiter alternativ kann das Funktionsmodul als Strahlungsmodul ausgebildet sein, insbesondere als UV (Ultraviolett)-Strahlungsmodul. Mittels eines Strahlungsmoduls kann das (herzustellende) Wert- und/oder Sicherheitsdokument bestrahlbar sein, insbesondere mit einer Strahlung, die einen vorbestimmten Wellenlängenbereich, beispielsweise einen UV-Wellenlängenbereich, aufweist. Dies kann z.B. erforderlich sein, um einen, z.B. mittels eines Druckmoduls aufgebrachten Lack, zu härten. Weiter alternativ kann das Funktionsmodul als Oberflächenvorbehandlungs-Modul ausgebildet sein. Ein solches Funktionsmodul kann zum Beispiel mittels Plasma oder Corona eine Oberfläche des Trägerkörpers bearbeiten. Hierdurch kann die Oberflächeneigenschaft des zu bedruckenden Substrats gezielt eingestellt werden.
Der Trägerkörper kann hierbei ein zu bearbeitendes, insbesondere auch ein zu bedruckendes, Substrat bezeichnen.

Die Druckeinrichtung kann insbesondere als sogenannter Desktop-Drucker ausgebildet sein, der eine kompakte Bauform aufweist. Die Druckeinrichtung ermöglicht hierbei in vorteilhafter Weise das Bedrucken von Trägerkörpern zur Herstellung von Wert- und/oder Sicherheitsdokumenten, wobei in vorteilhafter Weise aufgrund der fehlenden Notwendigkeit einer Laminiervorrichtung ein Bauraumbedarf wesentlich reduziert wird.

Weiter kann die Druckeinrichtung selbstverständlich ein Gehäuse aufweisen, wobei die mindestens eine Trägereinrichtung und das mindestens eine Druckmodul in dem Gehäuse angeordnet sein kann. Hierbei kann das Gehäuse einen Deckel aufweisen, beispielsweise einen schwenkbaren Deckel, um ein Druckmodul aus dem Gehäuse entnehmen und wieder in das Gehäuse einbringen zu können.

Die Erfindung wird anhand eines Ausführungsbeispiels näher erläutert. Die Figuren zeigen:
- Fig. 1: einen schematischen Querschnitt durch eine Druckeinrichtung mit einem Druckmodul,
- Fig. 2: eine perspektivische Ansicht eines Druckmoduls,
- Fig. 3: eine Seitenansicht eines Druckmoduls im abgestützten Zustand und
- Fig. 4: eine schematische Darstellung eines Fluidsystems in einem Druckmodul.

Nachfolgend bezeichnen gleiche Bezugszeichen Elemente mit gleichen oder ähnlichen technischen Merkmalen.

In Fig. 1 ist ein schematischer Querschnitt durch eine Druckeinrichtung 1 dargestellt. Die Druckeinrichtung 1 umfasst eine Trägereinrichtung 2, insbesondere eine ortsfest angeordnete Trägereinrichtung 2. Die Trägereinrichtung 2 weist insbesondere einen sich in vertikaler Richtung z erstreckenden ersten Aufnahmeabschnitt 4 und einen sich in einer lateralen Richtung y erstreckenden weiteren Aufnahmeabschnitt 5 auf, wobei der erste und der weitere Aufnahmeabschnitt 4, 5 an einem freien Ende des ersten Aufnahmeabschnitts 4 über einen Verbindungsabschnitt 6 verbunden sind, der sich schräg zum ersten und weiteren Aufnahmeabschnitt 4, 5 erstreckt und mit diesen jeweils einen vorbestimmten Winkel, beispielsweise 45°, einschließt.

Weiter weist die Trägereinrichtung 2 einen weiteren Tragarm 7 auf, der an dem ersten Aufnahmeabschnitt 4 befestigt ist und sich im Wesentlichen in der lateralen Richtung y weg von dem ersten Aufnahmeabschnitt 4 erstreckt. Auf dem weiteren Tragarm 7 ist ein Verschiebeschlitten 8 beweglich gelagert, wobei der Verschiebeschlitten 8 in und entgegen der lateralen Richtung y und in und entgegen einer longitudinalen Richtung (nicht dargestellt) bewegbar ist. Die longitudinale Richtung kann hierbei senkrecht zur lateralen Richtung y und zu einer vertikalen Richtung z orientiert sein.

Die vertikale Richtung z ist hierbei in Gravitationsrichtung orientiert, wobei die Gravitationsrichtung einer Richtung der Gravitationskraft g entspricht. Somit ist die vertikale Richtung z von oben nach unten orientiert. Auf dem Verschiebeschlitten 8 ist ein Trägerkörper 9 angeordnet, insbesondere ein kartenförmiger Trägerkörper 9, der durch die Druckeinrichtung 1 bedruckt wird. Mittels des Verschiebeschlittens 8 ist der Trägerkörper 9 relativ zu einem Druckkopf 10 eines Druckmoduls 11 bewegbar.

Das Druckmodul 11 ist hierbei mit einer vorbestimmten Orientierung und Position an der Trägereinrichtung 2 befestigt. Hierfür weisen das Druckmodul 11 und die Trägereinrichtung 2, insbesondere der erste und der weitere Aufnahmeabschnitt 4, 5, korrespondierende Aufnahmeelemente (nicht in Fig. 1 dargestellt) auf, wobei mittels der Aufnahmeelemente das Druckmodul 11 mit der gewünschten Orientierung und Position an der Trägereinrichtung 2 befestigbar und/oder ausrichtbar ist.

Das Druckmodul 11 weist ein im Wesentlichen L-förmiges Gehäuse 12 mit einem ersten Abschnitt 13 und einem weiteren Abschnitt 14 auf, wobei eine zentrale Längsachse des ersten Abschnitts 13 senkrecht zu einer zentralen Längsachse des weiteren Abschnitts 14 orientiert ist. Hierbei ist die zentrale Längsachse des ersten Abschnitts 13 parallel zur lateralen Richtung y und die zentrale Längsachse des weiteren Abschnitts 14 parallel zur vertikalen Richtung z orientiert. Eine Seitenfläche des weiteren Abschnitts 14 des Gehäuses 12 liegt an einer Seitenfläche des ersten Aufnahmeabschnitts 4 der Trägereinrichtung 2 an. Auch liegt ein weiterer Abschnitt einer Unterseite des ersten Abschnitts 13 des Gehäuses 12 auf einer Oberfläche des weiteren Aufnahmeabschnitts 5 auf. Ebenfalls liegt eine Seitenfläche eines Verbindungsabschnitts zwischen dem ersten Abschnitt 13 und dem weiteren Abschnitt 14 des Gehäuses 12 an einer Seitenfläche des Verbindungsabschnitts 6 der Trägereinrichtung 2 an.

Das Druckmodul 11 umfasst einen ersten Behälter 15 für Druckfluid DF (siehe Fig. 4). Weiter umfasst das Druckmodul 11 den Druckkopf 10. Nicht in Fig. 1 dargestellt ist ein weiterer Behälter 16 des Druckmoduls 11 (siehe z.B. Fig. 2).

Der Druckkopf 10 weist einen Druckkopfeinlass 17 und einen Druckkopfauslass 18 auf. Der Druckkopfauslass 18 ist über einen Schlauch 19 mit einem Einlass 20 des ersten Behälters 15 fluidtechnisch verbunden. Weiter ist der Druckkopfeinlass 17 über einen Schlauch 19 mit einem Auslass 21 des weiteren Behälters 16 fluidtechnisch verbunden. Weiter dargestellt ist ein Einlass 22 des ersten Behälters 15 für Frischluft.

Der Druckkopf 10 weist weiter Düsen 23 auf, durch die Druckfluid DF in einer Düsenauslassrichtung, die der vertikalen Richtung z entspricht, aus dem Druckkopf 10 hin zum Trägerkörper 9 ausstoßbar ist.

Weiter ist dargestellt, dass der erste Behälter 15, insbesondere der Einlass 20 des ersten Behälters 15, in der Düsenauslassrichtung z vor dem mindestens einen Druckkopfauslass 18, insbesondere auch vor den Düsen 23, angeordnet ist. Ein Abstand zwischen dem Einlass 20 und dem Druckkopfauslass 18 kann beispielsweise als ein Abstand A zwischen oberen Stirnflächen des Einlasses 20 und des Druckkopfauslasses 18 bestimmt werden.

Somit ist der erste Behälter 15 und insbesondere das sich im ersten Behälter 15 befindliche Druckfluid DF auf einem niedrigeren Höhenniveau angeordnet als das sich im Druckkopf 10 befindliche Druckfluid DF.

Fällt eine Energieversorgungseinrichtung des Druckmoduls 11, insbesondere von Druckerzeugungseinrichtungen 24, 25, aus, so strömt zumindest ein Teil des im Schlauch 19 zwischen Druckkopfauslass 18 und Einlass 20 des ersten Behälters 15 befindlichen Druckfluids DF aufgrund des Abstandes bzw. des Höhenunterschieds in den Druckbehälter 15. Hierdurch wird aber gleichzeitig das noch im Druckkopf 10 befindliche Druckfluid DF aus dem Druckkopf 10 abgesaugt und somit abtransportiert. Zusätzlich kann auch das noch im Schlauch 19 zwischen dem Auslass 21 des weiteren Druckbehälters 16 und dem Druckkopfeinlass 17 vorhandene Druckfluid DF durch den Druckkopf 10 in Richtung des ersten Behälters 15 gesaugt werden. Insbesondere können Druckkopfeinlass 17, Druckkopfauslass 18, Einlass 20 des ersten Behälters und/oder der Auslass 21 des weiteren Behälters 16 derart dimensioniert sein, dass ein Strömungswiderstand dieser Elemente geringer ist als ein Strömungswiderstand der die Düsen 23. Somit wird das Druckfluid DF nicht aus den Düsen 23 austreten, sondern in den ersten Behälter 15 strömen. Dies verhindert in vorteilhafter Weise ein ungewolltes Austreten von Druckfluid DF aus den Düsen 23.

Weiter umfasst das Druckmodul 11 eine erste Druckerzeugungseinrichtung 24, die mit dem ersten Behälter 15 gekoppelt ist und einen ersten Druck p0 (siehe Fig. 4) im ersten Behälter 15 erzeugen kann. Weiter umfasst das Druckmodul 11 eine weitere Druckerzeugungseinrichtung 25, die mit dem weiteren Behälter 16 gekoppelt ist und mittels derer ein weiterer Druck p1 (siehe Fig. 4) im weiteren Behälter 16 einstellbar ist.

Weiter umfasst das Druckmodul einen ersten Drucksensor 26 und einen weiteren Drucksensor 27, wobei mittels des ersten Drucksensors 26 ein Druck am Druckkopfeinlass 17 und mittels des weiteren Drucksensors 27 ein Druck am Druckkopfauslass 18 erfassbar ist.

Weiter umfasst das Druckmodul 11 eine Steuereinrichtung 28, die daten- und/oder signaltechnisch mit den Druckerzeugungseinrichtungen 24, 25, den Drucksensoren 26, 27 und mit dem Druckkopf 10 verbunden ist. In Abhängigkeit der durch die Drucksensoren 26, 27 erfassten Drücke, insbesondere in Abhängigkeit einer Druckdifferenz zwischen dem Druck am Druckkopfeinlass 17 und dem Druck am Druckkopfauslass 18, kann die Steuereinrichtung 28 die Druckerzeugungseinrichtungen 24, 25 derart steuern, dass eine gewünschte Druckdifferenz zwischen Druck am Druckkopfeinlass 17 und Druck am Druckkopfauslass 18 eingestellt wird und, insbesondere am Druckkopfeinlass 17, ein gewünschter absoluter Druck eingestellt wird.

Weiter umfasst das Druckmodul 11 eine Anzeigeeinrichtung 29, die ebenfalls daten- und/oder signaltechnisch mit der Steuereinrichtung 28 verbunden sein kann. Auf der Anzeigeeinrichtung 29 können beispielsweise Statusmeldungen des Druckmoduls 11, z.B. ein Füllstand einer der Behälter 15, 16, eine Information über eine Farbe oder Art des Druckfluids DF oder eine Fehlermeldung angezeigt werden.

Weiter umfasst das Druckmodul 11 eine Kommunikationsschnittstelle 30, die ebenfalls daten- und/oder signaltechnisch mit der Steuereinrichtung 28 verbunden sein kann.

In Fig. 2 ist eine perspektivische Ansicht eines Druckmoduls 11 dargestellt. Dargestellt ist, dass das Druckmodul 11 einen Druckkopf 10 mit einem Druckkopfeinlass 17 und einem Druckkopfauslass 18 umfasst. Ebenfalls dargestellt ist, dass das Druckmodul 11 einen ersten Behälter 15 und einen weiteren Behälter 16 umfasst. Weiter dargestellt ist ein Einlass 20 des ersten Behälters 15 und ein Auslass 21 des weiteren Behälters 16.

Auch der weitere Behälter 16 umfasst einen Einlass 31 für Frischluft. Weiter dargestellt ist, dass der erste Behälter 15 einen Auslass 32 aufweist, der fluidtechnisch mit einem Einlass 33 des weiteren Behälters 16 verbindbar sein kann. Hierdurch kann Druckfluid DF (siehe Fig. 4) aus dem ersten Behälter 15 in den weiteren Behälter 16 gefördert werden. In Fig. 2 sind fluidtechnische Verbindungen, beispielsweise über Schläuche 19 (siehe Fig. 1) nicht dargestellt.

In Fig. 2 ist weiter dargestellt, dass eine Seitenfläche des ersten Abschnitts 14 des Druckmoduls 11 Aufnahmeöffnungen 34 für Abstützfüße 35 (siehe Fig. 3) aufweist. In die Aufnahmeöffnungen 34 kann zumindest ein Teil eines Abstützfußes 35 eingeführt werden, wobei das Druckmodul 11 mittels der Abstützfüße 35 auf einer Absetzfläche 36 (siehe Fig. 3) absetzbar und stabil lagerbar ist.

Weiter ist dargestellt, dass im Bereich der Seitenfläche des ersten Abschnitts 14 ein Führungsbolzen 37 vorgesehen ist, der in eine korrespondierende Ausnehmung der Trägereinrichtung 2, insbesondere im ersten Aufnahmeabschnitt 4, eingeführt werden kann, wodurch das Druckmodul an der Trägereinrichtung 2 befestigt und ausgerichtet wird.

Weiter dargestellt sind Gewindebohrungen 38 im ersten Abschnitt 14 und in einem Verbindungsabschnitt, über die das Druckmodul 11 mit der Trägereinrichtung 2 verschraubt werden kann. Beispielsweise können Schrauben durch Durchgangsöffnungen in der Trägereinrichtung 2, insbesondere durch Durchgangsöffnungen im Bereich des ersten Aufnahmeabschnitts 4 und des Verbindungsabschnitts 6, durchgeführt werden und in die Gewindebohrungen 38 eingreifen.

Fig. 3 stellt eine schematische Seitenansicht eines Druckmoduls 11 im abgestützten Zustand dar. Hierbei sind Abstützfüße 35 in Aufnahmeöffnungen 34 eingebracht. Die Aufnahmeöffnungen 34 können hierbei auch als Gewindebohrungen ausgebildet sein, wobei die Abstützfüße 35 in die Aufnahmeöffnungen 34 eingeschraubt sein können. An einem freien Ende weisen die Abstützfüße 35 kugelförmige Abschnitte 39 auf.

Alternativ ist jedoch auch vorstellbar, dass die Abstützfüße 35 an dem Druckmodul 11 dauerhaft, insbesondere beweglich, befestigt sind. Hierbei können die Abstützfüße 35 beispielsweise einen Teleskopmechanismus zum Ausziehen aufweisen und/oder schwenkbar an dem Druckmodul 11 befestigt sein. Zum Absetzen können diese als Abstützfüße ausgebildeten Abstützelemente dann ausgezogen und/oder ausgeklappt werden.

Die Abstützfüße 35 ermöglichen eine Lagerung des Druckmoduls 11 derart, dass auch im abgesetzten Zustand der erste Behälter 15 in Gravitationsrichtung vor einem Druckkopfauslass 18 des Druckkopfes 10 angeordnet sein kann. Im abgesetzten Zustand kann das Druckmodul 11 mit einer Stirnseite des weiteren Abschnitts 14 ebenfalls auf der Absetzfläche 36 abgesetzt sein.

Fig. 4 zeigt einen schematischen Fluidschaltplan eines erfindungsgemäßen Druckmoduls 11. Dargestellt ist ein Gehäuse 12 des Druckmoduls 11, welches, wie vorhergehend bereits erläutert, einen ersten Abschnitt 13 und einen weiteren Abschnitt 14 aufweist. In einem Innenraum des ersten Abschnitts 13 des Gehäuses 12 ist ein Druckkopf 10 angeordnet, der Düsen 23 aufweist, wobei Druckfluid DF durch die Düsen 23 in einer Düsenauslassrichtung z, insbesondere tröpfchenweise, aus dem Druckkopf 10 ausgestoßen werden können. In einem Innenraum des weiteren Abschnitts 14 des Gehäuses 12 sind ein erster Behälters 15, ein weiterer Behälter 16 für Druckfluid DF und ein Luftbehälter 40 angeordnet. Ein Druckkopfauslass 18 ist fluidtechnisch mit einem Einlass 20 des ersten Behälters 15 verbunden.

In der fluidtechnischen Verbindung des Druckkopfauslass 18 und des Einlass 20 des ersten Behälters 15 ist ein Zwei-Wege-Ventil angeordnet, über welches der Einlass 20 des ersten Behälters 15 entweder mit dem Druckkopfauslass 18 oder einer Nachfüllvorrichtung (nicht dargestellt) zum Nachfüllen von Druckfluid DF verbindbar ist.

Schematisch dargestellt ist eine Oberfläche des Druckfluids DF im ersten Behälter 15, wodurch ein Füllstand des ersten Behälters 15 festgelegt ist. Die Oberfläche des Druckfluids DF im ersten Behälter 15 ist in Düsenauslassrichtung z mit einem weiteren Abstand A2 vor den Düsen 23 des Druckkopfes 10 und somit auch vor dem Druckkopfauslass 18 angeordnet, wobei der weitere Abstand A2 unabhängig vom Füllstand größer als der in Fig. 1 dargestellte Abstand A zwischen dem Einlass 20 und dem Druckkopfauslass 18 ist.

Auch der Einlass 20 des ersten Behälters 15 ist in Düsenauslassrichtung z vor den Düsen 23 angeordnet. Insbesondere sind der Einlass 20 des ersten Behälters 15 und die Oberfläche des Druckfluids DF, unabhängig vom Füllstand, in der Düsenauslassrichtung z vor dem Druckkopfauslass 18 angeordnet.

Ein Auslass 32 des ersten Behälters 15 ist fluidtechnisch mit einem Einlass 33 des weiteren Behälters 16 verbunden. Dargestellt ist eine Fördereinrichtung 41 über die Druckfluid DF über diese fluidtechnische Verbindung aus dem ersten Behälter 15 in den weiteren Behälter 16 förderbar ist.

Schematisch dargestellt ist eine Oberfläche des Druckfluids DF im weiteren Behälter 16, wodurch ein Füllstand des weiteren Behälters 16 festgelegt ist. Dargestellt ist, dass die Oberfläche des Druckfluids DF im weiteren Behälter 16 in Düsenauslassrichtung z ebenfalls mit dem weiteren vorbestimmten Abstand A2 vor den Düsen 12 des Druckkopfes 10 angeordnet ist. Selbstverständlich können die Behälter 15, 16 jedoch auch unterschiedliche Füllstände aufweisen.

Auch der Einlass 33 des weiteren Behälters 16 ist in Düsenauslassrichtung z vor den Düsen 23 angeordnet. Insbesondere sind sowohl der Einlass 33 des weiteren Behälters 16 als auch die Oberfläche des Druckfluids DF in der Düsenauslassrichtung z vor dem Druckkopfauslass 18 angeordnet.

Ein Auslass 21 des weiteren Behälters 16 ist über ein Filterelement 42 fluidtechnisch mit dem Druckkopfeinlass 17 verbunden.

Im ersten Behälter 15 ist ein erster Druck p0 eingestellt, wobei im weiteren Behälter 16 ein weiterer Druck p1 eingestellt ist. Die Drücke p1, p0 in den Behältern 15, 16 sind insbesondere derart gewählt, dass zwischen Druckkopfeinlass 17 und Druckkopfauslass 18 eine vorbestimmte Druckdifferenz eingestellt ist. Hierbei kann der erste Druck p0 insbesondere ein Vakuum sein. Im Luftbehälter 40 kann insbesondere atmosphärischer Druck herrschen.

Weiter dargestellt sind Drucksensoren 26, 27, die einen Druck am Druckkopfeinlass 17 und einen Druck am Druckkopfauslass 18 erfassen. In Abhängigkeit der erfassten Drücke, insbesondere einer Druckdifferenz zwischen den erfassten Drücken, können die Drücke p0, p1 in den Behältern 15, 16 geregelt werden.

Weiter dargestellt ist, dass sowohl ein weiteren Einlass 22 des ersten Behälters 15 als auch ein weiterer Einlass 31 des weiteren Behälters 16 mit dem Luftbehälter 40 verbunden sind. Hierbei sind jeweils Fördereinrichtungen 45 vorgesehen, über die Luft aus dem Luftbehälter 40 in den jeweiligen Behälter 15, 16 förderbar ist.

### Bezugszeichenliste

- 1: Druckeinrichtung
- 2: Trägereinrichtung
- 4: erster Aufnahmeabschnitt
- 5: weiterer Aufnahmeabschnitt
- 6: Verbindungsabschnitt
- 7: weiterer Tragarm
- 8: Verschiebetisch
- 9: Trägerkörper
- 10: Druckkopf
- 11: Druckmodul
- 12: Gehäuse
- 13: erster Abschnitt des Gehäuses
- 14: weiterer Abschnitt des Gehäuses
- 15: erster Behälter
- 16: weiterer Behälter
- 17: Druckkopfeinlass
- 18: Druckkopfauslass
- 19: Schlauch
- 20: Einlass des ersten Behälters
- 21: Auslass des weiteren Behälters
- 22: weiterer Einlass des ersten Behälters
- 23: Düse
- 24: erste Druckerzeugungseinrichtung
- 25: weitere Druckerzeugungseinrichtung
- 26: Drucksensor
- 27: weiterer Drucksensor
- 28: Steuereinrichtung
- 29: Anzeigeeinrichtung
- 30: Kommunikationsschnittstelle
- 31: weiterer Einlass des weiteren Behälters
- 32: Auslass des ersten Behälters
- 33: Einlass des weiteren Behälters
- 34: Aufnahmeöffnungen
- 35: Abstützfüße
- 36: Absetzfläche
- 37: Führungsbolzen
- 38: Gewindebohrungen
- 39: kugelförmige Abschnitte
- 40: Luftbehälter
- 41: Fördereinrichtung
- 42: Filterelement
- y: laterale Richtung
- z: vertikale Richtung, Düsenauslassrichtung
- g: Gravitationskraft

## Patentansprüche

1. Druckmodul zum Bedrucken eines Trägerkörpers (9), insbesondere eines Trägerkörpers (9) eines Wert- und/oder Sicherheitsdokuments, wobei das Druckmodul (11) zumindest einen Druckkopf (10) und zumindest einen ersten Behälter (15) umfasst, wobei der mindestens eine Druckkopf (10) einen Druckkopfeinlass (17) und mindestens eine Düse (23) aufweist,
wobei der Druckkopf (10) einen Druckkopfauslass (18) aufweist und über den Druckkopfauslass (18) mit dem ersten Behälter (15) verbunden ist, wobei zumindest ein Teil des ersten Behälters (15) in einer Düsenauslassrichtung (z) vor dem mindestens einen Druckkopfauslass (18) angeordnet ist, wobei das Druckmodul (11) mindestens eine erste Druckerzeugungseinrichtung (24) umfasst, wobei mittels der ersten Druckerzeugungseinrichtung (24) ein Druck zumindest im ersten Behälter (15) einstellbar ist,
**dadurch gekennzeichnet, dass**
mittels der ersten Druckerzeugungseinrichtung (24) zusätzlich ein Druck in einem weiteren Behälter (16) einstellbar ist und/oder dass das Druckmodul (11) eine weitere Druckerzeugungseinrichtung (25) umfasst, wobei mittels der weiteren Druckerzeugungseinrichtung (25) ein Druck in einem weiteren Behälter (16) einstellbar ist, wobei das Druckmodul (11) mindestens eine Einlassvorrichtung zur Einführung von zusätzlichem Druckfluid (DF) umfasst, wobei die Einlassvorrichtung mit einem Einlass (20) des ersten Behälters (15) verbindbar ist.

2. Druckmodul nach Anspruch 1, **dadurch gekennzeichnet, dass** das Druckmodul (11) zusätzlich den weiteren Behälter (16) aufweist, wobei der Druckkopf (10) über den Druckkopfeinlass (17) mit dem weiteren Behälter (16) verbunden ist.

3. Druckmodul nach einem der Ansprüche 1 bis 2, **dadurch gekennzeichnet, dass** die Einlassvorrichtung mit einem Einlass (33) des weiteren Behälters (16) verbindbar ist.

4. Druckmodul nach einem der Ansprüche 1 bis 3, **dadurch gekennzeichnet, dass** das Druckmodul (11) mindestens einen Drucksensor (26, 27) zur Erfassung eines Fluiddrucks in einem Fluidsystem umfasst.

5. Druckmodul nach einem der Ansprüche 1 bis 4, **dadurch gekennzeichnet, dass** das das Druckmodul (11) einen ersten Abschnitt (13) und einen weiteren Abschnitt (14) aufweist, wobei der weitere Abschnitt (14) mit einem vorbestimmten Winkel schräg zum ersten Abschnitt (13) angeordnet ist, wobei der mindestens eine Druckkopf (10) im oder am ersten Abschnitt (13) und der mindestens erste Behälter (15) im weiteren Abschnitt (14) angeordnet ist.

6. Druckmodul nach einem der Ansprüche 1 bis 5, **dadurch gekennzeichnet, dass** das Druckmodul (11) mindestens eine Aufnahmeeinrichtung für mindestens ein Abstützelement aufweist und/oder mindestens ein Abstützelement aufweist, wobei das mindestens eine Abstützelement derart an dem Druckmodul (11) anordenbar ist, dass das Druckmodul (11) auf einer Absetzfläche (26) absetzbar ist.

7. Druckmodul nach einem der Ansprüche 1 bis 6, **dadurch gekennzeichnet, dass** das Druckmodul (11) mindestens Aufnahmeelement zur Aufnahme des Druckmoduls (11) an einer Trägereinrichtung (2) aufweist, wobei das Druckmodul (11) mittels des mindestens einen Aufnahmeelements in einer vorbestimmten Position und/oder mit einer vorbestimmten Orientierung an der Trägereinrichtung (2) befestigbar und/oder ausrichtbar ist.

8. Verfahren zum Bedrucken eines Trägerkörpers (9), insbesondere eines Trägerkörpers (9) eines Wert- und/oder Sicherheitsdokuments, mittels eines Druckmoduls (11) gemäß einem der Ansprüche 1 bis 7, wobei ein Druckfluid (DF) durch einen Druckkopfeinlass (17) in mindestens einen Druckkopf (10) strömt, wobei ein Teil des Druckfluids (DF) hin zu dem Trägerkörper (9) durch mindestens eine Düse (23) in einer Düsenauslassrichtung (z) ausgestoßen wird, wobei das Druckfluid (DF) durch einen Druckkopfauslass (18) in einen ersten Behälter (15) strömt, wobei zumindest ein Teil des ersten Behälters (15) in der Düsenauslassrichtung (z) vor dem mindestens einen Druckkopfauslass (18) angeordnet ist.

9. Verfahren nach Anspruch 8, **dadurch gekennzeichnet, dass** eine vorbestimmte Druckdifferenz zwischen einem Druck an dem Druckkopfeinlass (17) und einem Druck an dem Druckkopfauslass (18) eingestellt wird.

10. Verfahren nach einem der Ansprüche 8 oder 9, **dadurch gekennzeichnet, dass** ein Druck an dem Druckkopfeinlass (17) in Abhängigkeit eines gewünschten Meniskusdrucks und/oder in Abhängigkeit eines Abstands (A) zwischen dem mindestens einen Druckkopfauslass (18) und dem ersten Behälter (15) in der Düsenauslassrichtung (z) und/oder in Abhängigkeit einer gewünschten Druckdifferenz zwischen dem Druck am Druckkopfeinlass (17) und dem Druck am Druckkopfauslass (18) eingestellt wird.

11. Druckeinrichtung zum Bedrucken eines Trägerkörpers (9), insbesondere eines Trägerkörpers (9) eines Wert- und/oder Sicherheitsdokuments, wobei die Druckeinrichtung (1) mindestens eine Trägereinrichtung (2) und mindestens ein Druckmodul (11) gemäß einem der Ansprüche 1 bis 7 umfasst, wobei das mindestens eine Druckmodul (11) mit einer vorbestimmten Position und/oder Orientierung an der Trägereinrichtung (2) befestigt ist.

## Claims

1. Printing module for printing on a carrier body (9), in particular a carrier body (9) of a valuable document and/or security document, wherein the printing module (11) comprises at least one printing head (10) and at least one first container (15), wherein the at least one printing head (10) has a printing head inlet (17) and at least one nozzle (23), wherein the printing head (10) has a printing head outlet (18) and is connected to the first container (15) by means of the printing head outlet (18), wherein at least a part of the first container (15) is arranged in a nozzle outlet direction (z) in front of the at least one printing head outlet (18), wherein the printing module (11) comprises at least one first pressure generation device (24), and wherein, by means of the first pressure generation device (24) a pressure in the first container (15) can be adjusted,
**characterised in that**
by means of the first pressure generation device (24), a pressure in a further container (16) can additionally be adjusted and/or that the print module (11) comprises a further pressure generation device (25), wherein, by means of the further pressure generation device (25), a pressure in a further container (16) can be adjusted, wherein the print module (11) comprises at least one inlet device for the introduction of additional printing fluid (DF), wherein the inlet device can be connected to an inlet (20) of the first container (15).

2. Printing module according to claim 1, **characterised in that** the printing module (11) additionally comprises the further container (16), wherein the printing head (10) is connected by means of the printing head inlet (17) to the further container (16).

3. Printing module according to any one of claims 1 to 2, **characterised in that** the inlet device can be connected to an inlet (33) of the further container (16).

4. Printing module according to any one of claims 1 to 3, **characterised in that** the printing module (11) comprises at least one pressure sensor (26, 27) for sensing a fluid pressure in a fluid system.

5. Printing module according to any one of claims 1 to 4, **characterised in that** the printing module (11) comprises a first section (13) and a further section (14), wherein the further section (14) is arranged at a predetermined angle obliquely to the first section (13), wherein the at least one printing head (10) is arranged in or at the first section (13) and the at least one first container (15) is arranged in the further section (14).

6. Printing module according to any one of claims 1 to 5, **characterised in that** the printing module (11) comprises at least one receiver device for at least one support element and/or comprises at least one support element, wherein the at least one support element can be arranged at the printing module (11) in such a way that the printing module (11) can be deposited on a deposit surface (26).

7. Printing module according to any one of claims 1 to 6, **characterised in that** the printing module (11) comprises at least one receiver element for receiving the printing module (11) at a carrier device (2), wherein the printing module (11) can be secured and/or aligned by means of the at least one receiver element in a predetermined position and/or with a predetermined orientation at the carrier device (2).

8. Method for printing a carrier body (9), in particular a carrier body (9) of a valuable document and/or a security document, by means of a printing module (11) according to any one of claims 1 to 7, wherein a printing fluid (DF) flows through a printing head inlet (17) into at least one printing head (10), wherein a part of the printing fluid (DF) is ejected towards the carrier body (9) through at least one nozzle (23) in a nozzle outlet direction (z), wherein the printing fluid (DF) flows through a printing head outlet (18) into a first container (15), wherein at least a part of the first container (15) is arranged in the nozzle outlet direction (z) in front of the at least one printing head outlet (18).

9. Method according to claim 8, **characterised in that** a predetermined pressure difference is adjusted between a pressure at the printing head inlet (17) and a pressure at the printing head outlet (18).

10. Method according to any one of claims 8 or 9, **characterised in that** a pressure at the printing head inlet (17) is adjusted as a function of a desired meniscus pressure and/or as a function of a distance interval (A) between the at least one printing head outlet (18) and the first container (15) in the nozzle outlet direction (z) and/or as a function of a desired pressure difference between the pressure at the printing head inlet (17) and the pressure at the printing head outlet (18).

11. Printing device for printing a carrier body (9), in particular a carrier body (9) of a valuable document and/or a security document, wherein the printing device (1) comprises at least one carrier device (2) and at least one printing module (11) according to any one of claims 1 to 7, wherein the at least one printing module (11) is secured to the carrier device (2) in a predetermined position and/or orientation.

## Revendications

1. Module d'impression pour l'impression d'un corps de support (9), en particulier d'un corps de support (9) d'un document de valeur et/ou de sécurité, dans lequel le module d'impression (11) comprend au moins une tête d'impression (10) et au moins un premier récipient (15), dans lequel l'au moins une tête d'impression (10) présente une entrée de tête d'impression (17) et au moins une buse (23),
dans lequel la tête d'impression (10) présente une sortie de tête d'impression (18) et est reliée au premier récipient (15) par le biais de la sortie de tête d'impression (18), dans lequel au moins une partie du premier récipient (15) est agencée dans une direction de sortie de buse (z) en amont de l'au moins une sortie de tête d'impression (18), dans lequel le module d'impression (11) comprend au moins un premier dispositif de génération de pression (24), dans lequel une pression est réglable au moins dans le premier récipient (15) au moyen du premier dispositif de génération de pression (24),
**caractérisé en ce que**
une pression est réglable en outre dans un autre récipient (16) au moyen du premier dispositif de génération de pression (24) et/ou que le module d'impression (11) comprend un autre dispositif de génération de pression (25), dans lequel une pression est réglable dans un autre récipient (16) au moyen de l'autre dispositif de génération de pression (25), dans lequel le module d'impression (11) comprend au moins un dispositif d'entrée pour l'introduction de fluide d'impression supplémentaire (DF), dans lequel le dispositif d'entrée peut être relié à une entrée (20) du premier récipient (15).

2. Module d'impression selon la revendication 1, **caractérisé en ce que** le module d'impression (11) présente en outre l'autre récipient (16), dans lequel la tête d'impression (10) est reliée à l'autre récipient (16) par le biais de l'entrée de tête d'impression (17).

3. Module d'impression selon l'une quelconque des revendications 1 à 2, **caractérisé en ce que** le dispositif d'entrée peut être relié à une entrée (33) de l'autre récipient (16).

4. Module d'impression selon l'une quelconque des revendications 1 à 3, **caractérisé en ce que** le module d'impression (11) comprend au moins un capteur de pression (26, 27) pour la détection d'une pression de fluide dans un système de fluide.

5. Module d'impression selon l'une quelconque des revendications 1 à 4, **caractérisé en ce que** le module d'impression (11) présente une première section (13) et une autre section (14), dans lequel l'autre section (14) est agencée avec un angle prédéterminé en biais par rapport à la première section (13), dans lequel l'au moins une tête d'impression (10) est agencée dans ou au niveau de la première section (13) et au moins le premier récipient (15) est agencé dans l'autre section (14).

6. Module d'impression selon l'une quelconque des revendications 1 à 5, **caractérisé en ce que** le module d'impression (11) présente au moins un dispositif de réception pour au moins un élément d'appui et/ou présente au moins un élément d'appui, dans lequel l'au moins un élément d'appui peut être agencé au niveau du module d'impression (11) de sorte que le module d'impression (11) puisse être déposé sur une surface de dépôt (26).

7. Module d'impression selon l'une quelconque des revendications 1 à 6, **caractérisé en ce que** le module d'impression (11) présente au moins un élément de réception pour la réception du module d'impression (11) au niveau d'un dispositif support (2), dans lequel le module d'impression (11) peut être fixé et/ou orienté au niveau du dispositif support (2) au moyen de l'au moins un élément de réception dans une position prédéterminée et/ou avec une orientation prédéterminée.

8. Procédé d'impression d'un corps de support (9), en particulier d'un corps de support (9) d'un document de valeur et/ou de sécurité, au moyen d'un module d'impression (11) selon l'une quelconque des revendications 1 à 7, dans lequel un fluide d'impression (DF) s'écoule à travers une entrée de tête d'impression (17) dans au moins une tête d'impression (10), dans lequel une partie du fluide d'impression (DF) est éjectée vers le corps de support (9) à travers au moins une buse (23) dans une direction de sortie de buse (z), dans lequel le fluide d'impression (DF) s'écoule à travers une sortie de tête d'impression (18) dans un premier récipient (15), dans lequel au moins une partie du premier récipient (15) est agencée dans la direction de sortie de buse (z) en amont de l'au moins une sortie de tête d'impression (18).

9. Procédé selon la revendication 8, **caractérisé en ce qu'**une différence de pression prédéterminée entre une pression au niveau de l'entrée de tête d'impression (17) et une pression au niveau de la sortie de tête d'impression (18) est réglée.

10. Procédé selon l'une quelconque des revendications 8 ou 9, **caractérisé en ce qu'**une pression est réglée au niveau de l'entrée de tête d'impression (17) en fonction d'une pression de ménisque souhaitée et/ou en fonction d'une distance (A) entre l'au moins une sortie de tête d'impression (18) et le premier récipient (15) dans la direction de sortie de buse (z) et/ou en fonction d'une différence de pression souhaitée entre la pression au niveau de l'entrée de tête d'impression (17) et la pression au niveau de la sortie de tête d'impression (18).

11. Dispositif d'impression d'un corps de support (9), en particulier d'un corps de support (9) d'un document de valeur et/ou de sécurité, dans lequel le dispositif d'impression (1) comprend au moins un dispositif de support (2) et au moins un module d'impression (11) selon l'une quelconque des revendications 1 à 7, dans lequel l'au moins un module d'impression (11) est fixé au niveau du dispositif support (2) avec une position et/ou orientation prédéterminée.
